# EUROPÄISCHE PATENTANMELDUNG

(11) **EP 0 420 054 A1**
(43) Veröffentlichungstag der Anmeldung: **03.04.1991**
(21) Anmeldenummer: 90118152.9
(22) Anmeldetag: 21.09.1990
(51) Int. Cl.: E06B 9/17

(54) **Adapterprofil für Rolladenaufsatzelement**

(30) Priorität: 29.09.1989 DE 8911646 U
(71) Anmelder: THYSSEN POLYMER GMBH, D-81601 München (DE)
(72) Erfinder: Pielmeier, Günter, D-8443 Bogen (DE)

(57) **Zusammenfassung**

Für die Erfindung wird ein Adapterprofil für Rolladenkastenaufsatzelemente mit Fensterelementen vorgeschlagen, bei dem eine Hohlkammer 2, die eine glatte Unterseite 2c und mehrere Stege 2d aufweist, an der linken Kante einen oben nach rechts weisenden Keil 2a, einen nach unten weisenden Keil 2a sowie einen nach unten weisenden Anschlag 2e und an seiner rechten Kante eine Rastnase 2b besitzt, um Fensterelemente und Rollladenaufsatzelemente unterschiedlicher Bauart miteinander auf einfache Weise zu verbinden.

## Beschreibung

Die Erfindung bezieht sich auf ein Adapterprofil für Rolladen-Aufsatzelemente zum Anschluß eines Rolladenkastens an ein Fensterelement.

Das Anpassen eines aufgesetzten Rolladenkastens an das zugehörige Fensterelement gestaltet sich schwierig. Handelt es sich dabei um Fensterelemente und Rolladenkästen einer einheitlichen Konstruktion aus Kunststoff, so geschieht dies relativ einfach mit tels Rastelementen oder, falls es sich um unterschiedliche Konstruktionen handelt, durch Aufschrauben der Anschlußprofile des Rolladenkastens auf das Fensterelement. Dazu ist ein Adapterprofil bekannt geworden, das aus einem flachen Kunststoffstreifen besteht, der 15 einerseits mit dem Bodenbrett des Rolladenkastens mittels einer an das Bodenbrett des Rolladenkastens angeformten Tasche, die sich über einen abgesetzten Bereich des Adapterprofiles schiebt und andererseits mit dem oberen Rahmenteil des Fensterelementes durch 20 Verschrauben verbunden ist.

Solche Adapterprofile sind jedoch auch nach der Verbindung nicht formstabil genug und nicht geeignet generell für unterschiedliche Konstruktionen als Adapter zu dienen.

Hier will die Erfindung Abhilfe schaffen.

Der Erfindung, so wie sie in den Ansprüchen beschrieben ist, liegt die Aufgabe zugrunde, Fensterelemente und Rolladen-Aufsatzelemente, unterschiedlicher Bauart und aus verschiedenen Werkstoffen bestehend, miteinander auf einfache Weise stabil zu verbinden.

Die durch die Erfindung erreichten Vorteile sind im wesentlichen darin zu sehen, daß das als Verbindungsmittel zwischen dem Rolladen-Aufsatzelement und dem Fensterelement zwischengeschaltete Adapterprofil, als Hohlkammerprofil ausgeb ldet ist, eine einfache, rationelle Montage beider Elemente auf der Baustelle ermöglicht, wobei es unerheblich ist, ob diese Elemente aus dem gleichen oder verschiedenen Werkstoffen gefertigt sind; ferner darin, daß wesentlich weniger Transportraum benötigt wird. Ein weiterer Vorteil ist darin zu sehen, daß durch dessen glatte Unterseite sowohl schmale als auch sehr breite Fensterrahmen-Profile mit Rolladen-Aufsatzelementen verbunden werden können.

Die Erfindung ist nachstehend anhand eines in der Abbildung dargestellten Ausführungsbeispieles näher erläutert.

Die Abbildung zeigt das mit dem Bodenprofil 1 des Rolladenkasten-Aufsatzelementes A bereits links mittels eines angeformten Keiles 2a und rechts mittels einer Raste 2b kraft- und formschlüssig fest verbundene Adapterprofil 2. Dieses Adapterprofil 2 ist als Hohlprofil mit mehreren, senkrecht zur glatten Unter fläche 2c angeordneten, Stegen 2d äußerst stabil ausgebildet, sodaß Verwindungen bei und nach der Montage vermieden sind. Links am Adapterprofil 2 ist ein Anschlag 2e für das obere Rahmenprofil 3 des Fensterelementes B vorgesehen. Die Verschraubung erfolgt durch das Adapterprofil 2, wobei mehrere Schrauben 4 vorgesehen sind. Anstelle einer Verschraubung kann auch eine Verbindung auf anderen Wegen, beispielsweise durch Kleben bzw. einen zwischen das Adapterprofil 2 und das Fensterelement doppelseitig beschichteten Klebestreifen, erzielt werden.

Die Ausbildung des Adapterprofiles 2 ist selbstverständlich nicht auf das in der Abbildung dargestellte Ausführungsbeispiel beschränkt, sondern kann, den jeweiligen Anforderungen entsprechend, modifiziert ausgebildet sein. Auch können unterschiedliche Werkstoffe für das Adapterprofil 2 und den Rolladenkasten A, bzw. das Fensterelement B vorgesehen sein. Es eignen sich dazu u.a. verschiedene Kunststoffe, wie z.B. Thermoplaste oder Metalle, z.B. Aluminium, für das Fensterelement auch Holz.

## Patentansprüche

1. Adapterprofil für die Verbindung von Rolladenkasten-Aufsatzelementen mit Fensterelementen, das zwischen beide zu verbindende Elemente geschaltet ist, **gekennzeichnet durch** eine Hohlkammer 2, die eine glatte Unterseite 2c und mehrere Stege 2d aufweist, an der linken Kante einen oben nach rechts weisenden Keil 2a und einen nach unten weisenden Anschlag 2e und an seiner rechten Kante eine Rastnase 2b besitzt.

2. Adapterprofil nach Anspruch 1, **dadurch gekennzeichnet,** daß eine Schraubverbindung mit dem oberen Profil 3 des Fensterelementes B vorgesehen ist.

3. Adapterprofil nach Anspruch 1, **dadurch gekennzeichnet,** daß eine Klebeverbindung zwischen dem oberen Profil 3 des Fensterelementes und der Unterfläche 2c des Hohlkammerprofiles 2 vorgesehen ist.

4. Adapterprofil nach Anspruch 1, **dadurch gekennzeichnet,** daß es aus Kunststoff besteht.

5. Adapterprofil nach Anspruch 1, **dadurch gekennzeichnet,** daß es aus Metall besteht.
